# DEMANDE DE BREVET EUROPEEN

(11) **EP 0 198 123 A1**
(43) Date de publication de la demande: **22.10.1986**
(21) Numéro de dépôt: 85200556.0
(22) Date de dépôt: 11.04.1985
(51) Int. Cl.: B22D 11/10, B22D 41/08

(54) **Procédé pour rendre étanche des joints de canalisations pour métal liquide et canalisations rendues étanches grâce à ce procédé**

(71) Demandeur: Société Belge des Produits Réfractaires en abrégé "B.E.L.R.E.F.", B-7330 Saint-Ghislain (BE)
(72) Inventeur: Mutsaarts, Philippe, B-7048 Obourg (BE); Patte, Pierre, B-7300 Quaregnon (BE)
(74) Mandataire: Thirion, Robert

(57) **Abrégé**

© Procédé pour rendre étanche à l'air un espace (1) existant entre un récipient et une canalisation métallurgiques, tel qu'espace entre, d'une part, la busette externe intermédiaire (2) d'un dispositif de fermeture (3) assurant le contrôle de la coulée du métal liquide soit d'une poche de coulée d'aciérie (4), soit d'un répartiteur de coulée continue (5) et, d'autre part, une canalisation, telle que busette longue ou busette immergée (6), ledit procédé consistant à introduire dans l'espace précité un joint étanche en carbone, et récipient et canalisation métallurgiques dont le joint est rendu étanche à l'air grâce audit procédé.

## Description

La présente invention a pour objet un procédé pour rendre étanche à l'air un espace existant entre un récipient et une canalisation métallurgiques, tel qu'espace entre, d'une part, la busette externe intermédiaire d'un dispositif de fermeture assurant le contrôle de la coulée du métal liquide soit d'une poche de coulée d'aciérie, soit d'un répartiteur de coulée continue, et, d'autre part, une canalisation telle que busette longue ou busette immergée.

Les récipients métallurgiques, en particulier les poches de coulée d'aciérie et les répartiteurs de coulée continue, sont équipés d'un dispositif de fermeture interne ou externe qui assure le contrôle de la coulée du métal liquide et qui est généralement garni d'un matériau réfractaire canalisant ledit métal liquide, permettant soit d'ajuster la vitesse de coulée, soit d'interrompre la coulée.

Ces dispositifs de fermeture comprennent une busette externe intermédiaire par laquelle s'écoule le métal liquide et dont la longueur varie entre 100 et 500 mm et dont la forme est en général sensiblement cylindrique.

On sait que quand le métal liquide est en contact avec l'air ambiant, ledit métal et les éventuels additifs et gaz contenus dans ce dernier s'altèrent par oxydation ou tout autre réaction physico-chimique.

Pour éviter ces altérations, on canalise le métal en fusion, depuis l'extrémité libre de la busette externe intermédiaire, dans une busette que l'on nomme " busette longue" lorsqu'elle est disposée entre la poche de coulée et le répartiteur de coulée continue, "busette immergée" lorsqu'elle est montée entre le répartiteur de coulée continue et la fausse lingotière.

Cette façon de faire ne solutionne qu'une partie du problème car il est très difficile de rendre étanche à l'air le joint existant entre la busette longue ou immergée et la busette externe intermédiaire.

Comme cette busette longue ou immergée est normalement amovible et maintenue, pour la coulée, par un mécanisme spécialement adapté et comme la busette externe intermédiaire est souvent munie d'une chemise métallique en tôle, il n'est pas possible de fermer complètement le joint existant entre ces deux pièces par simple emboîtement de celles-ci. En effet, ces pièces qui présentent certaines irrégularités dues à leur fabrication et à leur nature (réfractaire - chemise métallique) ne peuvent pas s'épouser parfaitement pour rendre le joint pratiquement étanche. C'est pourquoi, jusqu'à présent, on est amené, d'une part, à colmater manuellement le joint, pour le rendre plus ou moins étanche, soit à l'aide d'un matériau réfractaire fibreux, soit à l'aide d'un mortier réfractaire et, d'autre part, puisque l'étanchéité n'est pas parfaite, à injecter un gaz neutre dans la zone du joint pour rendre inerte l'environnement de cette zone.

Outre l'inconvénient résultant du manque d'étanchéité du joint dû à son colmatage manuel qui dans pratiquement tous les cas est imparfait et l'inconvénient résultant de l'obligation d'injecter de grandes quantités de gaz inerte onéreux dans la zone susdite, la façon de faire connue présente également l'inconvénient que, lors de la coulée, le métal liquide détériore les busettes à l'endroit du joint et particulièrement dans le cas où la busette externe intermédiaire est revêtue d'une chemise métallique, le métal liquide attaque ce revêtement, de sorte que généralement les busette externe intermédiaire et busette longue ou immergée doivent être remplacées après chaque coulée, ce qui nécessite notamment le démontage long et fastidieux du dispositif de fermeture précité.

L'invention a pour but de remédier à ces inconvénients et de procurer un procédé permettant de rendre étanche le joint précité de manière simple et fiable, ce qui a notamment pour avantage, d'une part, de permettre l'utilisation des mêmes busettes pour plusieurs coulées, ce qui réduit de manière appréciable les coûts d'exploitation et, d'autre part, de permettre la réduction importante ou totale de la consommation de gaz neutre pour rendre inerte l'environnement du joint, ce qui contribue également à abaisser, de façon notable, lesdits coûts d'exploitation.

A cet effet, suivant l'invention, on introduit dans le joint précité un joint étanche en carbone.

Suivant une forme de réalisation de l'invention, on utilise un joint en carbone se présentant sous forme de feuille, ce joint étant avantageusement découpé à plat et mis en forme soit manuellement, soit par emboutissage.

Suivant un mode de réalisation avantageux de l'invention, la feuille susdite est armée, l'armature étant par exemple une trame métallique, telle que trame en acier inoxydable.

Suivant une forme de réalisation particulièrement avantageuse de l'invention, on utilise, comme carbone, des fibres de graphite pur cristallin.

L'invention a également pour objet des récipients et canalisations métallurgiques dont le joint est rendu étanche grâce au procédé susdit.

D'autres détails et particularités de l'invention ressortiront de la description des dessins annexés au présent mémoire et qui illustrent, à titre d'exemples non limitatifs, deux variantes du procédé suivant l'invention.
La figure 1 est une vue schématique, en coupe et avec brisures partielles, montrant une installation de coulée continue dans laquelle les joints entre récipients et canalisations ont été rendus étanches grâce au procédé suivant l'invention.
La figure 2 est une vue analogue à la figure 1, montrant une variante du joint illustré à ladite figure 1.

Dans les différentes figures, les mêmes notations de référence désignent des éléments identiques ou analogues.

Le procédé suivant l'invention et illustré aux dessins est destiné à rendre étanches à l'air les espaces 1 existant entre, d'une part, les busettes externes intermédiaires 2, en matériau réfractaire, des dispositifs de fermeture 3 assurant le contrôle de la coulée de l'air liquide d'une poche de coulée d'aciérie 4 et d'un répartiteur de coulée continue 5 et, d'autre part, les busettes immergées 6, en matériau réfractaire, raccordées aux busettes externes intermédiaires 2, et revêtues (figure 1) ou non (figure ₂) de chemises métalliques 7 en tôle.

L'obturation des espaces 1 est réalisée à l'aide d'un joint 8 en carbone, qui se présente sous la forme d'une feuille fabriquée à partir de fibres de graphite pur cristallin. Ce joint 8, qui possède une très bonne étanchéité à l'air, est facilement compressible de sorte qu'il peut épouser toutes les irrégularités des busettes 2 et 6 à l'endroit des raccords et assurer ainsi une excellente étanchéité du joint.

De plus, le carbone a l'avantage d'être très réfractaire (jusqu'à environ 2500°C), résiste très bien à l'attaque de l'acier liquide (1500 à 1650°C) et à l'environnement haute température, ce qui assure une excellente résistance dans le temps du joint 8. En outre, le carbone offre une bonne résistance mécanique, de sorte que le joint 8, d'une part, est peu altéré par les chocs mécaniques et les vibrations se produisant lors des manipulations et lors de l'utilisation des busettes 2 et 6 et, d'autre part, par conséquent, se conserve bien et garde une bonne stabilité pendant la coulée.

La conductibilité thermique du joint 8 en carbone est élevée, ce qui favorise l'évacuation des calories vers les zones plus froides que celle du joint, ce qui a pour effet de refroidir les busettes 2 et 6 à l'endroit de leur raccord et de provoquer la solidification de l'acier liquide avant que celui-ci s'infiltre dans les espaces l, ce qui est généralement le cas lorsque ces derniers sont colmatés suivant les procédés connus. Cette particularité du joint 8 offre l'avantage de ralentir la détérioration des surfaces en contact à l'endroit du raccord et notamment la détérioration de la chemise métallique 7, dans le cas où cette dernière est prévue, de la busette externe intermédiaire 2, ce qui permet de recycler les busettes 2 et 6 pour plusieurs coulées tout en conservant une bonne étanchéité.

Enfin, le carbone constituant le joint 8 susdit est peu mouillable par l'air liquide, ce qui évite, contrairement aux techniques connues, les collages entre les busettes 2 et 6, de sorte que celles-ci peuvent être séparées extrêmement facilement en fin d'utilisation desdites busettes et lors du remplacement de ces dernières.

L'utilisation du joint 8 suivant l'invention, vu ses qualités précitées, permet donc de réduire de manière sensible et même de supprimer l'injection susdite de gaz neutre dans les zones des raccords.

Le joint 8 peut être utilisé aussi bien pour un raccord tel qu'illustré à la figure 1, à savoir raccord dont les surfaces sont en forme de tronc de cône, que pour un raccord montré à la figure 2 et dont les surfaces sont horizontales et réunies par une surface en forme de tronc de cône.

La feuille utilisée pour réaliser le joint 8 a avantageusement une épaisseur comprise entre 0,5 et 5 mm. Le joint illustré à la figure 1 est découpé à plat dans cette feuille et il est déformé manuellement pour lui donner la forme appropriée. II peut être soit placé librement à l'endroit du raccord des busettes 2 et 6, soit collé sur l'une ou l'autre des busettes. Le joint 8, illustré à la figure 2, est également découpé à plat dans la feuille et embouti ensuite pour lui donner sa forme.

La feuille de carbone peut être utilisée telle quelle, mais on utilisera avantageusement une feuille armée notamment par une trame métallique, telle qu'une trame réalisée en acier inoxydable.

Il doit être entendu que l'invention n'est nullement limitée aux formes de réalisation décrites et que bien des modifications peuvent être apportées à ces dernières, sans sortir du cadre du présent brevet.

## Revendications

1. Procédé pour rendre étanche à l'air un espace (1) existant entre un récipient et une canalisation métallurgiques, tel qu'espace entre, d'une part, la busette externe intermédiaire (2) d'un dispositif de fermeture (3) assurant le contrôle de la coulée du métal liquide soit d'une poche de coulée d'aciérie (4), soit d'un répartiteur de coulée continue (5) et, d'autre part, une canalisation, telle que busette longue ou busette immergée (6), ledit procédé étant caractérisé en ce qu'on introduit dans l'espace (1) précité un joint étanche ((8) en carbone.

2. Procédé suivant la revendication 1, caractérisé en ce qu'on utilise un joint étanche (8) en carbone se présentant sous la forme d'une feuille.

3. Procédé suivant la revendication 2, caractérisé en ce que la feuille utilisée a une épaisseur comprise entre 0,5 et 5 mm.

4. Procédé suivant l'une ou l'autre des revendications 2 et 3, caractérisé en ce qu'on arme la feuille susdite.

5. Procédé suivant la revendication 4, caractérisé en ce qu'on utilise, comme armature de ladite feuille,une trame métallique, telle qu'une trame réalisée en acier inoxydable.

6. Procédé suivant l'une quelconque des revendications 2 à 5, caractérisé en ce qu'on découpe le joint (8) à plat dans ladite feuille et qu'on déforme celui-ci manuellement pour lui donner la forme requise.

7. Procédé suivant l'une quelconque des revendications 2 à 5, caractérisé en ce qu'on découpe le joint (8) à plat dans la feuille susdite et qu'on l'emboutit ensuite pour lui donner la forme requise.

8. Procédé suivant l'une quelconque des revendications 1 à 7, caractérisé en ce qu'on utilise, comme carbone, des fibres de graphite pur cristallin.

9. Procédé suivant l'une quelconque des revendications 2 à 8, caractérisé en ce que le joint (8) est collé sur l'une des deux busettes(2 et 6) à raccorder, avant la mise en place de ces dernières.

10. Récipient et canalisation métallurgiques dont le joint est rendu étanche à l'air grâce au procédé suivant l'une quelconque des revendications 1 à 8.
